# EUROPÄISCHE PATENTSCHRIFT

(11) **EP 1 027 407 B1**
(45) Veröffentlichungstag und Bekanntmachung des Hinweises auf die Patenterteilung: **25.04.2001**
(21) Anmeldenummer: 98949009.9
(22) Anmeldetag: 06.10.1998
(51) Int. Cl.: C10J 3/46, C10J 3/48

(54) **VERFAHREN UND VORRICHTUNG ZUR ERZEUGUNG VON BRENN-, SYNTHESE- UND REDUKTIONSGAS AUS FESTEN BRENNSTOFFEN**
METHOD AND DEVICE FOR PRODUCING COMBUSTIBLE GAS, SYNTHESIS GAS AND REDUCING GAS FROM SOLID FUELS
PROCEDE ET DISPOSITIF DE PRODUCTION DE GAZ DE COMBUSTION, DE GAZ DE SYNTHESE ET DE GAZ DE REDUCTION A PARTIR DE COMBUSTIBLES SOLIDES

(30) Priorität: 28.10.1997 DE 19747324
(43) Veröffentlichungstag der Anmeldung: 16.08.2000
(73) Patentinhaber: CRG Kohlenstoffrecycling Ges.mbH, 09599 Freiberg (DE)
(72) Erfinder: CRG Kohlenstoffrecycling Ges.mbH, 09599 Freiberg (DE)
(74) Vertreter: Zellentin, Wiger, Dipl.-Ing.
(86) Internationale Anmeldenummer: EP9806342
(87) Internationale Veröffentlichungsnummer: WO9921940

(56) Entgegenhaltungen:
- EP-A- 0 099 833
- EP-A- 0 241 866
- EP-A- 0 545 241
- FR-A- 2 177 088
- GB-A- 2 138 841
- US-A- 4 272 255

## Beschreibung

Die Erfindung betrifft ein Verfahren und eine Vorrichtung zur Erzeugung von Brenn-, Synthese- und Reduktionsgas aus nachwachsenden und fossilen Brennstoffen, anderen Biomassen, Müll oder Schlämmen, vorzugsweise für daraus hergestellte Pyrolyseprodukte gemäß Patent DE 44 04 673, wobei bei Verwendung von Pyrolyseprodukten diese vor ihrer Zuführung in den Reaktor weitestgehend in feste und gasförmige Produkte, z. B. Schwelgas und Holzkohle, getrennt und separat dem Reaktor zugeführt werden.

Die erfindungsgemäße Vorrichtung ist in der Energiewirtschaft, chemischen Industrie und Metallurgie zur hocheffizienten Erzeugung von Brenn-, Synthese- und Reduktionsgas für Kraftmaschinen, Syntheseprozesse, die Erzreduktion und Roheisenerzeugung einsetzbar.

Aus der FR 2177088 ist ein Verfahren zur dreistufigen Vergasung von Kohle bekannt, bei dem in einer ersten Prozeßstufe ein Wasserstoff und Kohlenoxide enthaltendes Synthesegas erzeugt und in den folgenden Verfahrensstufen eine Methanisierung dieses Gases erfolgt. Da in diesem Verfahren ein möglichst methanreiches Brenngas aus Kohle erhalten werden soll, sind hohe Prozeßdrücke von mindestens 50 bar, vorzugsweise jedoch 70 bar für die Methanisierung notwendig.

In einer ersten Stufe werden zunächst Synthesegas und flüssige Schlacke erzeugt und diesen in einer zweiten Stufe weiterer Brennstoff (Kohle, Wasserdampf) zugesetzt, wobei neben der Bildung eines Methan, Wasserstoff und Kohlenoxide enthaltenden Produktgases unter Abkühlung der Schlacke ein Kohle-Schlacke-Gemisch gebildet wird.

Das anfallende Kohle-Schlacke-Gemisch muß anschließend in einer zusätzlichen Prozeßstufe entweder mit Wasserdampf aufgeschlämmt werden, um noch enthaltene eingeschlossene Teilchen verkohlten Materials abzutrennen und diese in eine dritte Verfahrensstufe zurückzuführen oder durch Fluidisierung aus dem Wirbelbett einer dritten Prozeßstufe entfernt werden.

Neben der Trennstufe für das Kohle-Schlacke-Gemisch, welche einen zusätzlichen Energieaufwand erfordert, ist an diesem Verfahren unter anderem nachteilig, daß die geschmolzene Schlacke durch das Zumischen von kalten Medien, wie Wasserdampf, Gas oder Kohle abkühlen kann, wobei nicht beherrschbare Agglomerationen und Anbackungen auftreten.

Darüber hinaus bedarf dieses Verfahren einer dritten Verfahrensstufe, bei der die Reaktionsteilnehmer für längere Zeit in einem Wirbelbett gehalten werden müssen.

Des Weiteren existiert eine relativ große Anzahl von Verfahren der Vergasung, die sich im wesentlichen den 3 großen Gruppen der Festbett-, Wirbelschicht- und Flugstromvergasung zuordnen lassen. Bei den Vorrichtungen zur Vergasung und dabei speziell bei den Vorrichtungen zur Flugstromvergasung, wohin die erfindungsgemäße Vorrichtung einzuordnen ist, müssen viele Kompromisse in energetischer Hinsicht und beim Vergasungsmittelbedarf eingegangen werden. Flugstromvergaser mit Einschmelzung der mineralischen Bestandteile werden meist einstufig betrieben, d. h. alle an der Vergasungsreaktion beteiligten Medien werden einem Reaktionsraum zugeführt. Damit werden alle Medien auf das hohe Niveau oberhalb Schlackeschmelztemperatur der mineralischen Bestandteile der Brennstoffe angehoben. Dies ist bei Reaktoren mit feuerfest ausgemauerter wie auch mit Kühlschirm ausgekleideter Reaktorwand der Fall. Bei den Reaktoren mit Kühlschirm, wie dies bei dem GSP-Flugstromreaktor typisch ist (siehe Literatur [1, 2]), wird ein erheblicher Anteil der fühlbaren Wärme des Vergasungsgases an die gekühlte Wand abgeführt. Bei den Gleichstromreaktoren mit Wasserquenchung des Vergasungsgases auf Wasserdampfsättigungstemperatur, ob mit oder ohne gekühlter Reaktorwand, wird weiterhin eine sehr große Wärmemenge auf ein niedriges Exergieniveau abgewertet. Bei Reaktoren mit gekühlter Reaktorinnenwand, aber auch bei Gegenstromreaktoren, bei denen das Vergasungsgas nach oben und die flüssige Schlacke nach unten den Reaktor verlassen, muß mit zusätzlicher Wärme oder sogar mit zusätzlichen Brennern der Schlackeablauf freigehalten werden. Diese Maßnahmen führen zu einem hohen Sauerstoffbedarf, zur Reduzierung des Heizwertes des Vergasungsgases und damit zu geringen exergetischen Wirkungsgraden der gesamten Vergasung. Trifft man diese Vorsorge nicht, dann ist die Funktion eines Vergasers gestört, weil der Schlackefluß nicht aufrechterhalten werden kann.

Besonders bei mit Sauerstoff als Vergasungsmittel betriebenen Flugstromreaktoren liegen sehr kurze Verweilzeiten der Reaktionspartner vor. Zur Vermeidung eines Sauerstoffdurchbruchs bei Brennstoffausfall ist ein sehr großer Meß- und Überwachungsaufwand nötig.

Flugstromreaktoren, die von einer separaten Pyrolyse mit Brennstoff gespeist werden, haben den Nachteil, daß die Pyrolyseprodukte vor Zuführung in den Reaktor gekühlt werden und neben den Wärmeverlusten auch einen hohen Aufwand für die Gasaufbereitung und das Handling der Flüssigprodukte erfordern.

Die zu lösende Aufgabe der Erfindung besteht darin, ein vereinfachtes Verfahren und einen Reaktor vorzuschlagen, die gegenüber dem Stand der Technik bei einem durchschnittlich niedrigerem Temperaturniveau mit höherem exergetischem Wirkungsgrad arbeiten und ein Vergasungsgas erzeugen, das frei von Kohlenwasserstoffen und, Chlorkohlenwasserstoffen (Dioxinen, Furanen) ist, und unter Vermiedung einer separaten Trennstufe das als Brenngas zur Verstromung, als Synthesegas oder als Reduktionsgas in einer Hitze mit der Erzreduktion genutzt werden kann.

Die Aufgabe wird erfindungsgemäß mit den Merkmalen des 1. Anspruches gelöst. Die weiteren Ansprüche stellen Ausgestaltungen der Erfindung dar. Die Lösung erfolgt in der Weise, daß der Reaktor so aufgebaut wird, daß prinzipiell die physikalische Wärme auf hohem Temperaturniveau, bei nur minimalen Verlusten erhalten bleibt und zur Erhöhung der chemisch gebundenen Wärme ausgenutzt wird. Dabei wird Brennstoff und/oder Gas bei Brenntemperatur zunächst am Ausgang des Brenners bzw. am Eingang der Brennkammer in Rotation versetzt, was dazu führt, daß heiße Schlacketröpfchen gegen die Wandung geschleudert werden und an dieser zu einer Schlackewanne am Boden der Brennkammer hin abfließen.

Eine Vermischung von flüssiger Schlacke mit festem Brennstoff wird somit verhindert. Die Brennkammerwandung wird dabei auf einem solchen Temperaturniveau gehalten, daß sich eine Schicht erstarrter Schlackeschmelze, auf ihr bildet, auf der die weitere Schlacke abläuft, wozu sie an ihrer Außenseite vom (reflektierten) Vergasungsgas umspült wird.

Der Brennkammerboden besitzt eine zentrale Öffnung, aus der das von den Schlacketröpfchen befreite Gas als Tauchstrahl austritt und in den Flugstromvergaser gelangt. Die an der Wandung ablaufende Schlacke wird in der die Öffnung umgebenden Wanne gesammelt, die vorzugsweise mit radialen Ablaufrinnen ausgestattet ist und fließt parallel zum Gas in den Flugstromvergaser ab. Der Gasaustritt ist dabei als Kanal ausgebildet, wodurch das Vergasungsgas laminarisiert wird.

Dadurch wird zweierlei erreicht. Zum einen bleibt das nach unten in den Vergaser austretende Gas relativ lange als Strahl erhalten, wobei dieser oberhalb des Wasserbades durch Verdichtungseffekte von sich aus abgebremst und nach oben umgelenkt (reflektiert) wird, um dann parallel zum Tauchstrahl an der Vergaserwandung aufzusteigen. in den absteigenden Gasstrahl wird unter reduzierenden Bedingungen der kohlenstoffhaltige Brennstaub eingeblasen, zunächst absteigend mitgenommen und gelangt dann in den mantelförmig aufsteigenden Gasteil, wobei die Dimensionierung der Vorrichtung und die Strömungsgeschwindigkeit so ausgelegt sind, daß daraus eine hinreichende Verweilzeit resultiert und somit eine weitgehende Vergasung des Brennstaubes erfolgt.

Um den Gasaustritt herum kann zur Unterbindung von Rückvermischungen des aufsteigenden Gasanteils mit dem austretenden Strahl ein Mantel aus temperaturfestem Stahl oder Keramik angeordnet sein, durch welchen hindurch über Lanzen der Brennstaub zugeführt werden kann.

Das aufsteigende Gas gelangt z.B. über eine Leiteinrichtung in einen Zwischenraum zwischen einer äußeren Hülle der Vorrichtung und dem Mantel der Brennkammer, bewirkt an diesem einen Wärmeausgleich und verläßt die Vorrichtung über den Vergasungsgasaustritt.

Die Vorrichtung ist mit einer Wärmeschutzauskleidung versehen und vorzugsweise gekühlt.

Das entstehende Gas ist von hoher Qualität und kann direkt verwendet werden.

Vor dem Eintritt des aufsteigenden Gases in den Wärmeausgleichskanal kann dieses durch Einsprühen von Wasser oder Kaltgas, z.B. bei instabilen Betriebszuständen, gequencht werden.

Anhand der beiliegenden Figur wird die vorliegende Erfindung an einem Ausführungsbeispiel näher erläutert.

Dabei wird ein Kombinationsbrenner 1 eingesetzt, der heiße, gasförmige Produkte der Schwelung, einschließlich der dampfförmigen Bestandteile wie Teer, Öl, Wasser und von Staub am Eintrittsstutzen des Schwelproduktkanals 4 aufnimmt und über die Dralleinrichtung 33 in die Brennkammer 9 leitet. Im Schwelproduktkanal des Kombinationsbrenners werden Rohre für die Zuführung von Restkoks, Asche und von Zuschlägen 8 in den Reaktor angeordnet, damit die in der Brennkammer 1 aufzuschmelzenden mineralischen Bestandteile mit verdrallt, aufgeheizt und in der Brennkammer 1 in flüssiger Form zur Wandung geschleudert werden. Für die unterstöchiometrische Verbrennung zu Vergasungsmittel oberhalb der Ascheschmelztemperatur besitzt der Kombinationsbrenner 1 weitere Zuführungskanäle für Sauerstoff 7 oder Luft 3, die gleichsinnig wie die Schwelprodukte über Dralleinrichtungen 33 zur schnellen Umsetzung mit den Schwelprodukten zu Vergasungsmittel und zur Aufschmelzung der mineralischen Bestandteile des Restkokses, der Asche und gegebenenfalls der Zuschläge in die Brennkammer 1 eingeleitet werden. Zwecks Verhinderung von kritischem Wärmeeintrag in ungekühlte Bauteile werden die für das Anfahren und Aufheizen notwendige Zündbrennstoffzuführung 2, Zündluftzuführung 5 und Zündeinrichtung sowie Zündüberwachung 6 mit in den Kombinationsbrenner eingebaut, wo diese Elemente von den anderen strömenden Medien beim stationären Vergasungsbetrieb geschützt werden.

Möglich ist auch der Einsatz eines bekannten Drallbrenners für Kohlenbrennstaub.

Die Brennkammer 9 wird oberhalb der Schmelztemperatur der mineralischen Bestandteile des Restkokses, der Asche und der Zuschläge betrieben. Die Wand der Brennkammer 9 ist wärmeleitend, so daß an ihr Schlacke zu einer Schutzschicht infolge Wärmeableitung nach außen erstarrt und darüber flüssige Schlacke auf Grund der Temperatur in der Brennkammer 9 abläuft. Der Boden des Reaktionsraumes 10 wird als Schlackeauffangwanne mit eingearbeiteten Ablaufrinnen 12 so gestaltet, daß sich ein Schlackebad 13 bilden kann, das aufgrund des direkten Kontaktes der Schlacke mit dem Vergasungsmittel 11 und durch den Gleichstrom mit dem Vergasungsmittel 11 auch durch den Gasaustritt 34 hindurch den Schlackefluß immer gewährleistet. Das Vergasungsmittel 11, das unter Vergasungsbedingungen unterstöchiometrisch in der Brennkammer 9 erzeugt wird, dient wegen seines hoch eingestellten CO₂- und H₂O-Gehaltes als Vergasungsmittel im endothermen Flugstromvergaser 14. Die mit dem Vergasungsmittel 11 eingebrachte fühlbare Wärme wird zur Deckung des Wärmebedarfs für die endotherme Vergasungsreaktion zwischen Brennstaub und Vergasungsmittel genutzt. Deshalb werden Lanzen 15, 17 für den Brennstaub im Reaktor vorgesehen. Das Vergasungsmittel 11 tritt als Tauchstrahl 16 in den endothermen Flugstromvergaser 14 ein und beschleunigt die mitgerissenen Schlacketröpfchen 18, so daß sie in das Wasserbad 19 eingetragen und dort zu eluationsfestem Granulat erstarren. Der Schlackeaustrag 22, der Wasserzulauf 21 und -überlauf 20 wurden zur Medienabführung und Ergänzung von verdunstetem Wasser vorgesehen. Sie bilden zusammen mit dem Wasserbad 19 den unteren Abschluß des endothermen Flugstromreaktors 14.

Der Tauchstrahl kann ferner stabilisiert und eine Rückvermischung mit dem reflektierten, parallel zur Wandung mantelförmig aufsteigenden Gas unterbunden werden, wenn unterhalb des Gasaustritts 34 ein Mantel 35 aus hitzebeständigem Stahl oder Keramik angeordnet wird, durch den die Brennstaublanzen 15 hindurchgeführt sind. Zusätzliche Lanzen 17 können sich darunter befinden.

Die ausgeführte Konstruktion sichert durch die Zuführung von sauerstofffreiem Vergasungsmittel 11 sowie zu vergasendem Brennstaub in den endothermen Flugstromreaktor 14 und durch die hohe Vergasungstemperatur über 500°C, daß kein Sauerstoffdurchbruch in kalte Reaktorbereiche hinein eintreten kann.

Für die Erwärmung des bei der endothermen Vergasung abgekühlten Vergasungsgases 23 dient der Wärmeausgleichskanal 26, in dem sich gegebenenfalls Leiteinrichtungen 24 befinden. Sie verleihen dem Vergasungsgasstrom 23 einen Verwirbelungsdrall, der die Abfuhr von konvektiver Wärme von der Wand der Brennkammer 9 so verstärkt, daß die innere Brennkammerwand unter die Schmelztemperatur der Schlacke abgekühlt wird und dadurch sich eine Schutzschicht aus erstarrter Schlacke bildet. Zusätzlich erfolgt eine Verstärkung der Kühlung der Brennkammerwand durch die Kühleinrichtung 27, die über Kühlmittel- zu- und -abläufe 28, 29 versorgt wird. Zur Einsenkung der Vergasungstemperatur, die zwischen 500 und 1200°C liegen soll, ist die Einrichtung 30 zur Quenchung des Vergasungsgases vorgesehen, an die Quenchdüsen 31 montiert sind. Über den feuerfest ausgekleideten Vergasungsaustritt 25 verläßt das Vergasungsgas den Reaktor.

Mit der weiteren Ausgestaltung des mehrstufigen Reaktors wird eine wesentliche Erweiterung der Anwendung des Reaktors ermöglicht. So können durch Auswechslung der Restkoks-/Asche- und Brennstaublanzen 8, 15, 17, von Teilen des Kombinationsbrenners und der Qenchdüsen 31 die Möglichkeiten geschaffen werden, fremde mineralische, gegebenenfalls kontaminierte Stoffe, aber auch Erze, einzuschmelzen und fremde feinkörnige Brennstoffe zu vergasen, eigenes Brenngas oder fremdes Fördergas zur Dosierung zu nutzen oder mit unterschiedlichen Medien wie Wasser, Wasserdampf oder Kaltgas zu quenchen.

Es ist auch die Gestaltung einer Wanne zum Sammeln der aus der Brennkammer 9 abfließenden Schmelze in flüssiger Form vorgesehen, die anstelle des Wasserbades 19 den unteren Abschluß des endothermen Flugstromvergasers 14 dann bildet.

Der Reaktor wird zum chemischen und thermischen Schutz mit einer Feuerfestzustellung 32 versehen. Er ist aber auch mit warmfestem, korrosionsbeständigem Material und thermischer Außenisolierung für Drücke bis 10 MPa konzipiert.

Zur Sicherung gegen einen Durchbruch der Brennkammer 9 in den endothermen Flugstromvergaser 14 ist der untere Teil des Wärmeausgleichskanals 26 konisch gestaltet.

### Literatur:

[1] CARL/FRITZ: "NOELL-KONVERSIONSVERFAHREN" EF-Verlag für Energie- und Umwelttechnik GmbH 1994
[2] LUCAS u. a.: "Ein Vergleich von Kohlevergasungsverfahren unter Druck in der Flugstaubwolke" Chemische Technik 1988, Heft 7, Seite 277-282

### Bezugszeichenliste

- 1: Kombinationsbrenner
- 2: Zündstoff
- 3: Verbrennungsluft
- 4: Schwelprodukte
- 5: Zündluft
- 6: Überwachung
- 7: O₂
- 8: Restkoks + Asche
- 9: Brennkammer
- 10: Reaktionsraum
- 11: Vergasungsmittel
- 12: Schlackenwanne
- 13: Schlackebad
- 14: Endothermer Flugstromvergaser
- 15: Brennstaublanze
- 16: Tauchstrahl
- 17: Brennstaublanze
- 18: Schlacketröpfchen
- 19: Wasserbad
- 20: H₂O-Überlauf
- 21: Wasserzulauf
- 22: Schiackeaustrag
- 23: Aufwärtsstrom
- 24: Leiteinrichtung
- 25: Vergasungsgasaustritt
- 26: Wärmeausgleichskanal
- 27: Kühleinrichtung
- 28: Kühlmitteleintritt
- 29: Kühlmittelaustritt
- 30: Quenchen
- 31: Quenchdüsen
- 32: Wärmeschutzauskleidung
- 33: Dralleinrichtung
- 34: Gasaustritt
- 35: Mantel

## Patentansprüche

1. Verfahren zur Erzeugung von Brenn-, Synthese- und Reduktionsgas aus nachwachsenden und fossilen Brennstoffen, anderen Biomassen, Müll oder Schlämmen durch Verbrennen in einem Brenner unter Zugabe von gasförmigem Sauerstoff und/oder sauerstoffenthaltenden Gasen in unterstöchiometrischen Verhältnissen oberhalb der Schmelztemperatur der anorganischen Anteile zu CO₂- und H₂O-haltigem Vergasungsmittel, **dadurch gekennzeichnet**, daß
- Brennstoff und/oder Gas beim Eintritt in die Brennkammer in Rotation versetzt werden und die beim Brennen entstehenden flüssigen, mineralischen Bestandteile gegen die im wesentlichen senkrecht angeordnete Brennerwandung geschleudert und vom hierbei entstehenden Vergasungsmittel abgetrennt werden;
- das Vergasungsmittel durch eine zentrale Öffnung im Boden der Brennkammer in einen Vergasungsreaktor geleitet wird und dabei einen Tauchstrahl bildet;
- die abgetrennten flüssigen Bestandteile durch die zentrale Öffnung im Boden der Brennkammer abgeführt und dabei als Schlacketröpfchen vom Vergasungsmitteltauchstrahl mitgerissen, parallel zum Gas abgeführt und gegen den Reaktorboden beschleunigt, dort gesammelt und von diesem abgeleitet werden;
- in dem Vergaser kohlenstoffhaltiger Brennstaub zu dem Vergasungsmittel zugeführt wird, wobei bei der ablaufenden Vergasungsreaktion Kohlendioxid zu Kohlenmonoxid und Wasserdampf zu Wasserstoff reduziert werden;
- der Gastauchstrahl sich oberhalb des Reaktorbodens umlenkt und das entstandene Vergasungsgas im oberen Teil des Reaktors abgeführt und zu Brenn-, Synthese- oder Reduktionsgas unter nachfolgender Entstaubung und chemischer Reinigung aufbereitet wird.

2. Verfahren nach Anspruch 1, **dadurch gekennzeichnet,** daß die Brennstoffe allotherm oder autotherm bei 300 bis 800°C erwärmt werden, wobei die Produkte vor der Zuführung zur Brennkammer in gasförmige und feste kohlenstoffhaltige Brennstoffe, wie z.B. Schwelgas und Holzkohle, getrennt und anschließend dem Verfahren separat zugeführt werden.

3. Verfahren nach Anspruch 1 oder 2, **dadurch gekennzeichnet,** daß die festen kohlenstoffhaltigen Brennstoffe zu Brennstaub gemahlen werden.

4. Verfahren nach einem der Ansprüche 1 bis 3, **dadurch gekennzeichnet,** daß ein Teil des Wärmebedarfs des Brennens durch Wärmeaustausch mit dem Vergasungsgas und/oder dem Brenn-, Synthese- oder Reduktionsgas gedeckt wird.

5. Verfahren nach Anspruch 4, **dadurch gekennzeichnet,** daß das Vergasungsgas durch den Raum zwischen Reaktorwandung und äußerer Brennkammerwand geführt wird und einen Teil der von der Brennkammer abzuführenden Wärme aufnimmt.

6. Verfahren nach Anspruch 5 oder 6, **dadurch gekennzeichnet,** daß das heiße Vergasungsgas vor Eintritt in den Raum oder im Raum zwischen der Reaktorwandung und der äußeren Brennkammerwand gekühlt wird.

7. Verfahren nach einem der Ansprüche 1 bis 6, **dadurch gekennzeichnet,** daß die Schlacke in einem Wasserbad am Reaktorboden gesammelt und daraus abgeführt wird.

8. Verfahren nach Anspruch 6, **dadurch gekennzeichnet,** daß die Kühlung direkt durch Quenchen mit Wasser, Wasserdampf und/oder Kaltgas oder mit Hilfe einer mit der Reaktorwand oder deren Ausmauerung verbundenen Kühlfläche erfolgt.

9. Verfahren nach einem der Ansprüche 1 bis 8, **dadurch gekennzeichnet,** daß den kohlenstoffhaltigen festen Brennstoffen fremde mineralische Stoffe und/öder Erze zugesetzt und beim Brennen eingeschmolzen werden.

10. Verfahren nach einem der Ansprüche 3 bis 14, **dadurch gekennzeichnet,** daß dem Brennstaub fremde feinkörnige Brennstoffe zugesetzt werden.

11. Verfahren nach einem der Ansprüche 1 bis 10, **dadurch gekennzeichnet,** daß der Brennstaub über eine oder mehrere Lanzen in den Taucherstrahl, vorzugsweise unmittelbar unterhalb des Brennkammerbodens, eingeblasen wird.

12. Verfahren nach einem der Ansprüche 1 bis 11, **dadurch gekennzeichnet,** daß die Schlacke am Boden der Brennkammer in einer Schlackeauffangwanne gesammelt und über Ablaufrinnen der zentralen Öffnung zugeführt wird.

13. Vorrichtung zur Durchführung des Verfahrens nach den Ansprüchen 1 bis 12, bestehend aus einem Kombinationsbrenner (1) sowie einer darunter angeordneten Brennkammer (9) mit Zuführungen von Brennstoffen und Gasen (2, 3, 4, 5, 7, 8), **gekennzeichnet durch** die folgenden Merkmale:
a) am Kopf der Brennkammer (9) ist eine Dralleinrichtung (33) angeordnet, über welche die Brennstoffe und Gase aus dem Kombinationsbrenner (1) nach unten zu einem mittig in dessen Boden angeordneten Gasaustritt (34) geleitet werden;
b) der Gasaustritt (34) ist an seinem oberen Ende von einer Schlackenwanne (12) umgeben;
c) unterhalb des Gasaustritts (34) befindet sich ein endothermer Flugstromvergaser (14) mit einer Schlackenwanne (19) und einem Schlackeaustrag (22), in welchen die Schlacke parallel zum Gas fließt;
d) unterhalb des Gasaustritts (34) sind in den Vergaser (14) hineinreichende Brennstaublanzen (15) angeordnet.

14. Vorrichtung nach Anspruch 13, **dadurch gekennzeichnet,** daß der Gasaustritt (34) im oberen Bereich des endothermen Flugstromvergasers (14) von einem Mantel aus temperaturbeständigem Material (35) umgeben ist.

15. Vorrichtung nach Anspruch 13 oder 14, **dadurch gekennzeichnet,** daß obere (15) und untere Brennstaublanzen (17) vorgesehen sind, wobei die oberen (15) durch den Mantel (35) geführt sind.

16. Vorrichtung nach einem der Ansprüche 13 bis 15, **dadurch gekennzeichnet,** daß der endotherme Flugstromvergaser (14) von einer Wärmeschutzauskleidung (32) umgeben ist.

17. Vorrichtung nach einem der Ansprüche 13 bis 16, **dadurch gekennzeichnet,** daß die Wärmeschutzauskleidung die Brennkammer (9) mit Abstand unter Bildung eines Wärmeausgleichskanals (26) in Form eines Ringraumes umgibt.

18. Vorrichtung nach einem der Ansprüche 13 bis 17, **dadurch gekennzeichnet,** daß die Wärmeschutzauskieidung (32) im Bereich der Brennkammer (9) mit einer Kühleinrichtung (27) versehen ist.

19. Vorrichtung nach einem der Ansprüche 13 bis 18, **dadurch gekennzeichnet,** daß im Ringraum bzw. dem Wärmeausgleichskanal (26) Leiteinrichtungen (24) vorgesehen sind.

20. Vorrichtung nach einem der Ansprüche 13 bis 19, **dadurch gekennzeichnet,** daß im oberen Bereich des endothermen Flugstromvergasers (14) und/oder im Wärmeausgleichskanal Quencheinrichtungen (30) angeordnet sind.

21. Vorrichtung nach einem der Ansprüche 13 bis 20, **dadurch gekennzeichnet,** daß die Schlackenwanne (12) kegelförmig ausgebildet ist und Ablaufrinnen für die Schlacke aufweist.

22. Vorrichtung nach einem der Ansprüche 13 bis 21, **dadurch gekennzeichnet,** daß der Boden der Brennkammer (9) konusförmig ausgebildet ist und der Flugstromvergaser (14) als Durchbruchsicherung einen Gegenkonus aufweist, der den Brennkammerboden mit Abstand umgibt.

## Claims

1. Process for generating fuel, synthesis and reduction gas from renewable and fossil fuels, other biomasses, refuse or sludges by combustion in a combustor, admixing gaseous oxygen and/or oxygenaceous gases in substoichiometric ratios above the melting temperature of the inorganic portions into CO₂- and H₂O-containing gasifying agents, **characterised in** that
- fuel and/or gas is/are caused to spin when entering the combustion chamber, that the liquid mineral components forming during combustion are flung against the essentially vertical combustor wall and that they are separated from the gasifying agents forming in this process;
- the gasifying agent is guided through a central aperture at the bottom of the combustion chamber into a gasification reactor, forming an immersion jet in the process;
- the separated liquid components are discharged through the central aperture at the bottom of the combustion chamber, being entrained by the gasifying agent immersion jet as slag droplets, withdrawn parallel to the gas and accelerated towards the reactor floor, collected there and discharged by the latter;
- the gasifying agent is supplied with carbonaceous pulverised fuel in the gasifier, in the course of the ensuing gasification reaction carbon dioxide is reduced to carbon monoxide and water vapour to hydrogen;
- the gas immersion jet deflects above the reactor floor and the generated gasification gas in the upper portion of the reactor is discharged and processed to fuel, synthesis or reduction gas by subsequent dedusting and chemical cleaning.

2. Process according to claim 1, **characterised in** that the fuels are heated allothermally or autothermally at 300 to 800°C, the products being separated into gaseous and solid carbonaceous fuels, such as e.g. low temperature carbonisation gas and charcoal prior to being fed to the combustion chamber and being subsequently introduced separately to the process.

3. Process according to claim 1 or 2, **characterised in** that the solid carbonaceous fuels are ground to pulverised fuel.

4. Process according to any one of claims 1 to 3, **characterised in** that part of the heat requirement for the combustion is met by heat exchange with the gasification gas and/or the fuel, synthesis or reduction gas.

5. Process according to claim 4, **characterised in** that the gasification gas is guided through the chamber between the reactor wall and the exterior combustion chamber wall, absorbing a portion of the heat to be discharged from the combustion chamber.

6. Process according to claim 5 or 6, **characterised in** that the hot gasification gas is cooled prior to entry into the chamber or in the chamber between the reactor wall and the exterior combustion chamber wall.

7. Process according to any one of claims 1 to 6, **characterised in** that the slag is collected in a water bath on the reactor floor and is discharged therefrom.

8. Process according to claim 6, **characterised in** that cooling is performed directly by quenching with water, water vapour and/or cold gas or by means of a cooling surface connected to the reactor wall or its lining.

9. Process according to any one of claims 1 to 8, **characterised in** that extraneous mineral materials and/or ores are added to the carbonaceous solid fuels, being melt down during combustion.

10. Process according to any one of claims 3 to 9, **characterised in** that extraneous fuels of small particle size are admixed to the pulverised fuel.

11. Process according to any one of claims 1 to 10, **characterised in** that the pulverised fuel is injected into the immersion jet via one or more lances, preferably directly below the combustion chamber floor.

12. Process according to any one of claims 1 to 11, **characterised in** that the slag is collected on the floor of the combustion chamber in a slag collection trough, conveyed to the central aperture via drainage pipes.

13. Apparatus for performing the process according to claims 1 to 12, consisting of a combined fuel burner (1) as well as a combustion chamber (9) provided thereunder, comprising fuel and gas supplies (2, 3, 4, 5, 7, 8), **characterised by** the following features:
a) at the top of the combustion chamber (9) a vortex means (33) is provided via which the fuels and gases from the combined fuel burner (1) are guided downwardly towards a gas outlet (34), provided centrally at the bottom of the said combined fuel burner;
b) the gas outlet (34) is surrounded by a slag trough (12) at its upper end;
c) an endothermic, entrained flow gasifier (14) comprising a slag trough (19) and a slag discharge means (22), into which the slag flows parallel to the gas, is provided underneath the gas outlet (34);
d) pulverised fuel lances (15) are provided underneath the gas outlet (34) extending into the gasifier (14).

14. Apparatus according to claim 13, **characterised in** that the gas outlet (34) in the upper region of the endothermic, entrained flow gasifier (14) is surrounded by a jacket made of heat resistant material (35).

15. Apparatus according to claim 13 or 14, **characterised in** that upper (15) and lower pulverised fuel lances (17) are provided, the upper ones (15) passing through the jacket (35).

16. Apparatus according to any one of claims 13 to 15, **characterised in** that the endothermic, entrained flow gasifier (14) is enveloped by a heat protective lining (32).

17. Apparatus according to any one of claims 13 to 16, **characterised in** that the heat protective lining envelopes the combustion chamber (9) in spaced apart relationship, forming a heat compensating duct (26) in the form of an annular chamber.

18. Apparatus according to any one of claims 13 to 17, **characterised in** that the thermally protective lining (32) is provided with a cooling means (27) in the region of the combustion chamber (9).

19. Apparatus according to any one of claims 13 to 18, **characterised in that** guide means are provided in the annular chamber or the heat compensating duct (26).

20. Apparatus according to any one of claims 13 to 19, **characterised in** that quenching means (30) are provided in the upper region of the endothermic entrained flow gasifier (14) and/or in the heat compensating duct.

21. Apparatus according to any one of claims 13 to 20, **characterised** in that the slag trough is of conical design, comprising discharge channels for the slag.

22. Apparatus according to any one of claims 13 to 21, **characterised in** that the floor of the combustion chamber (9) is conical and that the entrained flow gasifier (14) comprises a counter cone as a safety means against flame breakthrough, surrounding the combustion chamber floor in spaced apart relationship.

## Revendications

1. Procédé pour la production de gaz de combustion, de gaz de synthèse et de gaz de réduction à partir de combustibles de croissance et de combustibles fossiles, d'autres biomasses, d'ordures ou de boues, par combustion dans un brûleur avec addition d'oxygène gazeux et/ou de gaz contenant de l'oxygène, dans des rapports inférieurs aux conditions stoechiométriques, au-dessus de la température de fusion des composants inorganiques, pour former un agent de gazéification contenant du CO₂ et de l'H₂O, caractérisé en ce que:
- le combustible et/ou le gaz sont mis en rotation lorsqu'ils pénètrent dans la chambre de combustion, et les composants liquides minéraux apparaissant lors de la combustion sont projetés contre la paroi du brûleur disposé essentiellement à la perpendiculaire et sont séparés de l'agent de gazéification qui apparaît à cette occasion ;
- l'agent de gazéification est conduit par une ouverture centrale prévue dans le fond de la chambre de combustion jusque dans un réacteur de gazéification et forme ainsi un jet plongeant ;
- les composants liquides séparés sont évacués par l'ouverture centrale prévue dans le fond de la chambre de combustion et sont alors évacués sous la forme de gouttelettes de scories entraînées par le jet plongeant d'agent de gazéification, sont évacués parallèlement au gaz et sont accélérés contre le fond du réacteur, pour y être rassemblés et en être évacués ;
- de la poussière combustible contenant du carbone est amenée à l'agent de gazéification dans le gazéificateur, et lors de la réaction de gazéification qui s'établit, le dioxyde de carbone est réduit en monoxyde de carbone et la vapeur d'eau en oxygène ;
- le jet plongeant de gaz est dévié au-dessus du fond du réacteur et le gaz de gazéification qui est formé est évacué dans la partie supérieure du réacteur et est transformé en gaz de combustion, en gaz de synthèse ou en gaz de réduction avant d'être dépoussiéré et épuré chimiquement.

2. Procédé selon la revendication 1, caractérisé en ce que les combustibles sont réchauffés par voie allotherme ou autotherme jusqu'à 300 à 800° C, les produits étant, avant leur amenée dans la chambre de combustion, séparés en combustibles gazeux et solides contenant du carbone, par exemple du gaz de distillation lente et du charbon de bois, et étant ensuite amenés séparément dans le procédé.

3. Procédé selon la revendication 1 ou 2, caractérisé en ce que les combustibles solides contenant du carbone sont broyés en poussière combustible.

4. Procédé selon l'une des revendications 1 à 3, caractérisé en ce qu'une partie des besoins thermiques de la combustion est couverte par échange de chaleur avec le gaz de gazéification et/ou le gaz de combustion, le gaz de synthèse ou le gaz de réduction.

5. Procédé selon la revendication 4, caractérisé en ce que le gaz de gazéification est amené par la chambre située entre la paroi du réacteur et la paroi extérieure de la chambre de combustion, et reprend une partie de la chaleur à extraire de la chambre de combustion.

6. Procédé selon la revendication 5 ou 6, caractérisé en ce que le gaz de gazéification chaud est refroidi avant son entrée dans l'espace ou est refroidi dans l'espace situé entre la paroi du réacteur et la paroi extérieure de la chambre de combustion.

7. Procédé selon l'une des revendications 1 à 6, caractérisé en ce les scories sont rassemblées dans un bain d'eau situé à la base du réacteur et en sont extraites.

8. Procédé selon la revendication 6, caractérisé en ce que le refroidissement s'effectue directement par refroidissement à l'eau, à la vapeur d'eau et/ou au gaz froid, ou à l'aide d'une surface de refroidissement associée à la paroi du réacteur ou à son revêtement en maçonnerie.

9. Procédé selon l'une des revendications 1 à 8, caractérisé en ce que des matières minérales étrangères et/ou du minerai sont ajoutés aux combustibles solides contenant du carbone et sont mis en fusion lors de la combustion.

10. Procédé selon l'une des revendications 3 à 9, caractérisé en ce que des combustibles étrangers en grains fins sont ajoutés à la poussière combustible.

11. Procédé selon l'une des revendications 1 à 10, caractérisé en ce que la poussière combustible est injectée dans le jet plongeant par une ou plusieurs lances situées de préférence immédiatement en dessous du fond de la chambre de combustion.

12. Procédé selon l'une des revendications 1 à 11, caractérisé en ce que les scories situées dans le fond de la chambre de combustion sont rassemblées dans une cuve de reprise de scories et sont extraites par des rigoles d'évacuation de l'ouverture centrale.

13. Dispositif en vue de la mise en oeuvre du procédé selon les revendications 1 à 12, constitué d'un brûleur combiné (1) ainsi que d'une chambre de combustion (9) disposée en dessous de lui et dotée d'amenées de combustibles et de gaz (2, 3, 4, 5, 7, 8), caractérisé par les caractéristiques suivantes :
a) en tête de la chambre de combustion (9) est disposé un dispositif de tourbillonnement (33) par lequel les combustibles et les gaz sortant du brûleur combiné (1) sont guidés vers le bas, vers une sortie de gaz (34) disposée au milieu de son fond ;
b) la sortie de gaz (34) est entourée à son extrémité supérieure par une cuve à scories (12) ;
c) en dessous de la sortie de gaz (34) se trouve un gazéificateur endotherme (14) à écoulement volant, doté d'une cuve à scories (19) et d'une extraction de scories (22) dans lesquelles les scories s'écoulent parallèlement au gaz ;
d) en dessous de la sortie de gaz (34) sont disposées des lances (15) à poussière combustible qui pénètrent dans le gazéificateur (14).

14. Dispositif selon la revendication 13, caractérisé en ce que la sortie de gaz (34) est entourée dans la partie supérieure du gazéificateur endotherme (14) à écoulement volant par une enveloppe en matériau (35) résistant à la température.

15. Dispositif selon la revendication 13 ou 14, caractérisé en ce que des lances supérieures (15) et des lances inférieures (17) à poussière combustible sont prévues, les lances supérieures (15) étant guidées à travers l'enveloppe (35).

16. Dispositif selon l'une des revendications 13 à 15, caractérisé en ce que le gazéificateur endotherme (14) à écoulement volant est entouré par un revêtement (32) de protection thermique.

17. Dispositif selon l'une des revendications 13 à 16, caractérisé en ce que le revêtement de protection thermique entoure la chambre de combustion (9) à une certaine distance en formant un canal (26) d'équilibrage thermique présentant la forme d'un espace annulaire.

18. Dispositif selon l'une des revendications 13 à 17, caractérisé en ce que le revêtement (32) de protection thermique est doté d'un dispositif de refroidissement (27) dans la zone de la chambre de combustion (9).

19. Dispositif selon l'une des revendications 13 à 18, caractérisé en ce que des dispositifs de guidage (24) sont prévus dans l'espace annulaire resp. dans le canal (26) d'équilibrage thermique.

20. Dispositif selon l'une des revendications 13 à 19, caractérisé en ce que des dispositifs de refroidissement (30) sont disposés dans la partie supérieure du gazéificateur endotherme (14) à écoulement volant et/ou dans le canal d'équilibrage thermique.

21. Dispositif selon l'une des revendications 13 à 20, caractérisé en ce que la cuve à scories (12) est configurée en cône et présente des rigoles d'écoulement de scories.

22. Dispositif selon l'une des revendications 13 à 21, caractérisé en ce que le fond de la chambre de combustion (9) est configuré en cône, et le gazéificateur (14) à écoulement volant présente un contre-cône de protection contre la traversée, qui entoure à distance le fond de la chambre de combustion.
